# EUROPÄISCHE PATENTSCHRIFT

(11) **EP 0 409 139 B1**
(45) Veröffentlichungstag und Bekanntmachung des Hinweises auf die Patenterteilung: **08.12.1993**
(21) Anmeldenummer: 90113607.7
(22) Anmeldetag: 16.07.1990
(51) Int. Cl.: D03C 3/08, D03C 3/32

(54) **System zum Antrieb der Messeranordnungen einer Doppelhub-Offenfachjacquardmaschine und ähnlicher Jacquardmaschinen, die mit einem ähnlichen Antriebssystem versehen sind**
System for driving the knife-holder of double-lift jacquards of open-shed type, and jacquards provided with such driving-system
Système pour l'entraînement des porte-couteaux de machines jacquard à double lève du type à foule ouverte, et machines jacquard pourvues d'un tel système d'entraînement

(30) Priorität: 17.07.1989 BE 8900775
(43) Veröffentlichungstag der Anmeldung: 23.01.1991
(73) Patentinhaber: N.V. Michel Van de Wiele, B-8510 Kortrijk (Marke) (BE)
(72) Erfinder: Derudder, Carlos, B-8710 Kortrijk-Heule (BE)
(74) Vertreter: Prechtel, Jörg, Dipl.-Phys. Dr.

(56) Entgegenhaltungen:
- EP-A- 0 297 586
- DE-B- 1 535 220

## Beschreibung

Was die Technik des Antriebs der Messeranordnungen bei Offenfach-Doppelhubjacquardmaschinen angeht, sind große Unterschiede zwischen den System bekannt. Insgesamt weisen sie eine Reihe gemeinsamer Nachteile auf.

An erster Stelle steht der Aufstellungsort der bekannten Antriebssysteme. Diese sind nämlich entweder längs der Vorderseite oder der Rückseite am Fuße der Jacquardmaschine aufgebaut, wodurch der gute Zugang zu bestimmten Einzelteilen der Jacquardmaschine in allen Fällen beschränkt wird.

Ein weiterer Nachteil dieses Aufstellungsortes der bekannten Antriebssysteme besteht darin, daß der Antrieb der Messeranordnung durch Treibstangen erfolgen muß, die infolge der Bewegung des Antriebsmechanismus die Messeranordnungen nach oben drücken, während es eine bekannte Tatsache ist, daß ein Mechanismus, bei dem die Treibstangen durch Druck belastet werden, weniger stabil als ein Mechanismus ist, dessen Treibstangen durch Zug belastet werden.

Ein anderer Nachteil der gegenwärtigen Antriebssystem ist der, daß sie insgesamt notgedrungen zusätzliche Hilfshebel und Treibstangen benutzen, durch die diese Systeme ziemlich kompliziert sind.

Ein Beispiel für ein derartiges Antriebssystem mit einer Antriebsachse, die im wesentlichen parallel zur Längsrichtung der Messer verläuft, ist z.B. aus der DE-B-15 35 220 bekannt. Die Drehbewegung einer Nockenscheibe wird in eine Verschiebebewegung eines Vertikalschiebers umgesetzt, der wiederum über Zug- und Druckstangen ein Hebelkreuz in hin- und hergehende Schwenkbewegung versetzt. Das Hebelkreuz wiederum ist über Zug- und Druckstangen mit dem Messerträgerbalken verbunden.

Die EP-A-0 297 586 zeigt einen Antrieb, bei dem in Höhe der in Kettrichtung verlaufenden Messer an deren beiden Längsenden jeweils eine in Schußrichtung verlaufende Antriebswelle vorgesehen ist. An jeder Antriebswelle ist eine einzelne Nockenscheibe angebracht, die mittels zweier einander gegenüberliegender Führungshebel abgetastet wird, mit zwangsweiser Bewegungskopplung beider Hebel mit Hilfe eines Verbindungslenkers. Der Aufbau dieses bekannten Antriebssystems ist aufwendig und kompliziert, zumal zur Durchführung von Justierarbeiten Zugang sowohl zur Antriebswelle an der Vorderseite als auch zu der an der Rückseite der Jacquardmaschine zu schaffen ist.

Der Erfindung liegt die Aufgabe zugrunde, ein Antriebssystem gemäß dem Oberbegriff des Anspruchs bereitzustellen, welches bei guter Zugänglichkeit und zuverlässiger Funktion vereinfachten Aufbau aufweist.

Diese Aufgabe wird dadurch gelöst, daß die Antriebsachse oberhalb der Messer angeordnet ist und an ihren beiden äußeren Enden je einen, mit den Messern verkoppelten Nockenantrieb aufweist jeweils aus einem Satz aus zwei einander in ihrer Form entsprechenden, unterschiedlich orientierten Nockenscheiben, die je zwei diametral einander gegenübergelegene Führungshebel antreiben. Die zu den Messern parallele und oberhalb der Messer gelegene Antriebsachse kann mit den Nockenscheibenpaaren an ihren beiden äußeren Enden jeweils beide Messerenden in der gewünschten Weise anheben und absenken, so daß man mit einer einzigen Antriebsachse auskommt. Sie ist samt der Führungshebel insbesondere zu Justierzwecken gut zugänglich. Da die Messer unterhalb der Antriebsachse liegen, sind die Verbindungselemente zwischen den Führungshebeln und den Messern in erster Linie auf Zug beansprucht. Da jeweils ein Paar von einander in ihrer Form entsprechenden, jedoch unterschiedlich orientierten Nockenscheiben zur Bewegungssteuerung der beiden Führungshebel zur Verfügung steht, kann jeder Führungshebel in beiden Schwenkrichtungen spielfrei zwangsgesteuert werden, so daß zuverlässiger spielfreier Betrieb auch bei hohen Drehzahlen der Webmaschine bzw. der Jacquardmaschine gewährleistet ist. Da an jedem Ende der Messeranordnung jeweils zwei Führungshebel als bewegungskrafterzeugendes Element zur Verfügung steht, kann die jeweilige Messeranordnung beispielsweise mittels zweier Treibstangen unmittelbar mit den beiden zugeordneten Führungshebeln verbunden werden. Dies ergibt eine vorteilhaft kurze kinematische Kraftübertragungskette Da die beiden Führungshebel ohne weiteres gegenphasig angetrieben werden können, können diese auch unmittelbar zum Antrieb der beiden sich gegenläufig bewegenden Messeranordnungen einer Doppelhub-Jacquardmaschine eingesetzt werden.

Bevorzugt werden gemäß Anspruch 2 die Messer mit ihren Enden an entsprechenden Messerträgerbalken festgelegt.

In den Unteransprüchen sind unter anderem Maßnahmen zur individuellen Einstellung sowohl des Hubes als auch der Neigung der Messerträgerbalken angegeben, wie auch Mittel zur Führung der Enden der Messerträgerbalken.

Weitere Eigenschaften und Vorteile des Antriebssystems gemäß der Erfindung werden aus der hiernach folgenden Beschreibung einer bevorzugten Ausführungsform des Antriebssystems hervorgehen, ohne daß die Erfindung dadurch auf diese Ausführungsform beschränkt wird. Diese Beschreibung wird durch die beigefügten Figuren anschaulich gemacht:

Figur 1 zeigt eine perspektivische Ansicht des Antriebssystems gemäß der Erfindung.

Figur 2 zeigt eine ausführliche Seitenansicht eines Satzes komplementärer Nockenscheiben mit zusammenarbeitenden Führungshebeln, von Treibstangen, von Messerhängebalken mit Führungssystemen und von Messern.

Das Antriebssystem der Offenfach-Doppelhubjacquardmaschine gemäß der Erfindung wird in seiner bevorzugten Ausführungsform (Figur 1) parallel zu den Messern oberhalb der Jacquardmaschine aufgestellt und erstreckt sich über ihre vollständige Länge. Im folgenden wird diese Richtung Einschlag- oder Schußrichtung genannt.

Das Antriebssystem ist dadurch gekennzeichnet, daß es aus einer horizontalen Antriebsachse 1 besteht, die horizontal und parallel zu den Messern 25 angeordnet ist und eine Länge besitzt, die entsprechend der Gesamtkonstruktion mit der Länge der Messer 25 übereinstimmen muß; die Antriebsachse 1 wird dabei von dem Webstuhl mit Hilfe einer Riemenübertragung 2 angetrieben.

Ein Satz komplementärer (d.h. einander in ihrer Form entsprechender, unterschiedlich orientierter) Nockenscheiben 3 befindet sich an den äußeren Enden dieser Antriebsachse 1 längs jeder Seite dicht neben ihren Lagern. Oberhalb und unterhalb jedes Satzes komplementärer Nockenscheiben ist ein um seine Achse 5 drehbarer Führungshebel 4 angebracht. Jeder Führungshebel 4 besteht aus zwei gabelförmigen Armen 6, die an jeder Seite zu Gabeln 7 auslaufen. Zwischen den Gabeln 7 ist bleibend eine Nokkenrolle 8 befestigt, die ständig über eine zugehörige Nockenscheibe 3 läuft. Die Nockenrollen 8 mit den zugehörigen Nockenscheiben 3 bewegen sich in parallelen Flächen, die zueinander in einem bestimmten Abstand verschoben sind.

Diese Führungshebel 4 sind hinsichtlich der komplementären Nockenscheiben 3 derart angeordnet, und der Abstand zwischen den beiden Nockenscheiben 3 ein und desselben Satzes stimmt mit dem seitlichen Abstand zwischen der einen Nockenrolle 8 und der anderen Nockenrolle 8 ein und desselben Führungshebels 4 derart überein, daß diese Nockenrollen 8 eines Führungshebels 4 von zwei verschiedenen Nockenscheiben 3 angetrieben werden.

Zum äußeren Ende dieser Arme 6 hin sich öffnend ist in der Seite jeder Gabel 7, ihrer Längsrichtung folgend, ein Schlitz 9 vorgesehen. Eine Nockenrolle 8, die hinsichtlich des Schwingungspunktes am untersten Führungshebel mit z.B. dem vordersten Arm verbunden ist, läuft auf der einen Nockenscheibe und die Nockenrolle 8, die hinsichtlich des Schwingungspunktes am obersten Führungshebel ebenfalls mit dem vordersten Arm verbunden ist, läuft auf der anderen Nockenscheibe.

Infolge dieser Konstruktion führt jeder Führungshebel 4 um seine Achse 5 eine hin- und herlaufende Schwenkbewegung aus, wobei sich zwei diametral gegenüberliegende Führungshebel 4 hinsichtlich ein und desselben Satzes Nokkenscheiben in Gegenphase bewegen. In den Schlitzen 9, die sich in den Gabeln 7 jedes Armes 6 eines Führungshebels 4 befinden, wird zwischen den Gabeln 7 ein Befestigungsmittel 10 festgesetzt, wobei der Anbringungsort auf der ganzen Länge der Schlitze 9 variieren kann und jene Befestigungsmittel 10 um eine horizontale Achse zwischen den Gabeln 7 schwenken können. Ferner können diese Befestigungsmittel 10 mit Hilfe einer Durchgangsöffnung eine Treibstange 11 umfassen, an der man die Befestigungshöhe verändern kann, indem man die Treibstange 11 durch die Öffnung des Befestigungsmittels 10 mehr oder weniger hindurchschiebt.

Diese Treibstangen 11 dienen dazu, daß sie an dem untersten Ende durch Schwenken mit den betreffenden Messerträgerbalken 12 verbunden werden, die sich jeweils doppelt in Kettrichtung unter einem Satz Nockenscheiben 3 mit zusammenwirkenden Führungshebeln 4 und Treibstangen 11 befinden. Diese Richtung wird im folgenden stets die Kettrichtung genannt.

Diese Messerträgerbalken 12 sind mit Hilfe von Befestigungsmitteln 10', die sich in jedem der beiden Schlitze 13 an deren Außenenden befinden, schwenkbar mit zwei der genannten Treibstangen 11 verbunden, wobei das eine Ende über eine Treibstange 11 mit einem Arm 6 eines Führungshebels 4 und das andere Ende über eine Treibstange 11 mit einem Arm 6 des anderen Führungshebels 4 verbunden ist, der mit demselben Satz Nockenscheiben 3 zusammenwirkt und sich längs der anderen Seite der Nockenscheiben 3 erstreckt.

Infolge des Antriebs der Führungshebel 4 durch einen Satz komplementärer Nockenscheiben bewegen sich die mit ein und demselben Messerhängebalken verbundenen Arme 6 eines Führungshebels 4 in Phase hinauf und hinunter, wobei sich die beiden Messerhängebalken, die mit einem einzigen Satz Nockenscheiben zusammenarbeiten, in zwei vertikalen, parallelen Flächen nebeneinander in Gegenphase hinauf- und hinunterbewegen.

Auf dieselbe Weise wirken am anderen Außenende der zentralen Treibachse 1 zwei Messerträgerbalken 12 mit dem anderen Satz komplementärer Nockenscheiben 3 zusammen, wobei dafür gesorgt wird, daß jeder Messerträgerbalken 12 des einen Paares mit einem Messerträgerbalken 12 des anderen Paares in Phase arbeitet.

Der Ort der Verbindung der Treibstangen 11 in den Schlitzen 13 der Messerträgerbalken 12 ist mit Hilfe schwenkbarer Befestigungsmittel 10' aufs neue auf der Länge der Schlitze 13 bestimmbar.

Um die Messerträgerbalken 12 während der Auf- und Abwärtsbewegungen zu führen, sind für jeden Messerträgerbalken 12 zwei Führungssysteme vorgesehen.

Ein erstes Führungssystem, das aus einem Wagen 14 mit Rollen besteht, befindet sich auf der Vorderseite und führt während seiner Vertikalbewegung ein äußeres Ende des Messerträgerbalkens 12. Dieser Wagen 14 ist an einem Befestigungspunkt 15 schwenkbar mit dem Messerträgerbalken 12 verbunden und besteht aus zwei vertikalen Platten 16 von gleichen Abmessungen, die sich nebeneinander und parallel zueinander in Richtung der Messerträgerbalken erstrecken; zwischen diesen Platten 16 befinden sich vier Röllchen 17, die in Verbindung mit den beiden Platten 16 auf einem horizontalen Zapfen 18 angebracht und symmetrisch in jeder Ecke der beiden sich einander gegenüberliegenden Platten 16 angeordnet sind.

Weiterhin besteht dieses Führungssystem auch noch aus zwei vertikalen Führungsschienen 19, die sich teilweise zwischen den beiden Platten 16 vertikal und parallel zu deren vertikalen Rändern vor und hinter ihnen erstrecken und derart angebracht sind, daß stets zwei Röllchen 17 gegen die eine Führungsschiene 19 anliegen, damit sie währender Auf- und Abwärtsbewegungen des Wagens 14 auf den Führungsschienen 19 rollen, wodurch der Wagen infolge der Röllchen 17, die gegen die Führungsschienen 19 drücken, in der Kettrichtung seine vertikale Bahn nicht verlassen kann; andererseits kann sich der Wagen 14 in der Einschlag- oder Schußrichtung infolge der Platten 16, die die Führungsschienen 19 umfassen, nicht zur Seite bewegen.

Das zweite Führungssystem befindet sich für jeden Messerhängebalken auf der Rückseite und führt das andere äußere Ende des Messerträgerbalkens 12. Es besteht aus zwei Führungen 20, die nebeneinander mit horizontalen Stäben 20' an der Konstruktion befestigt sind, wobei der Abstand zwischen diesen Führungen 20 von zwei zylindrischen Zwischenstücken 21 bestimmt wird, die auf die Stäbe 20' geschoben sind und sich zwischen den Führungen 20 befinden; dabei sind die Führungen 20 mit Zwischenstücken 21 durch eine Klemmverbindung an den Stäben 20' befestigt.

In dem vertikalen Zwischenraum, der zwischen den Führungen 20 auf jene Weise entsteht, befindet sich nun das äußere Ende 22 des Messerträgerbalkens 12, der durch dieses System geführt werden muß, wobei dieses äußere Ende 22 eventuell derart verschmälert ausgeführt wird, daß sich dieser schmalere Abschnitt zwischen den Führungen 20 befinden und dort auf- und abwärts bewegen kann.

In jedem Messerträgerbalken 12 befinden sich nun eine Anzahl Bolzen und Muttern 23 oder andere Befestigungsmittel, die den Messerträgerbalken durchqueren, und dabei dienen diese zur schwenkbaren Aufhängung der Träger 24, die ein Messer 25 festhalten, das sich in der Einschlag- oder Schußrichtung erstreckt; dabei wird jedes Messer von zwei Messerträgerbalken 12 getragen, die mit einem anderen Satz komplementärer Nockenscheiben 3 zusammenwirken und sich miteinander in Phase bewegen. Auf diese Weise werden mit den vier Messerträgerbalken 12 zahlreiche Messer 25 verbunden, die Auf- und Abwärtsbewegungen ausführen, und die sich zu einem anderen Satz ebenfalls auf- und abwärtsgehender Messer in Gegenphase bewegen.

Diese Messer 25 bringen dann in ihrer Reihe Platinen 27 nach oben, die mit Hilfe von Elektromagneten 26 wahlweise angewählt werden können.

Das Antriebssystem der Messeranordnungen einer Offenfach-Doppelhubjacquardmaschine ist ferner auch noch dadurch gekennzeichnet, daß die Konstruktion sowohl die Einstellung des Hubes der Messerträgerbalken 12 als auch die Einstellung ihrer Neigung ermöglicht.

Die Einregulierung des Hubes der Messerträgerbalken geschieht dadurch, daß die Treibstangen 11 mit Hilfe der Befestigungsstücke 10 und 10' in den jeweiligen Schlitzen 9 und 13 der Führungshebel 4 bzw. der Messerträgerbalken 12 eingestellt werden.

Je größer der Abstand des Befestigungsortes der Treibstange 11 an einem Führungshebel 4 von der Achse 5 dieses Führungshebels 4 ist, desto größer wird die Amplitude der vertikalen Auf- und Abbewegung sein, die diese Treibstange 11 unter Mitwirkung des gabelförmigen Armes 6 dieses Führungshebels 4 ausführt, der infolge der komplementären Nockenscheiben 3, von denen er um seine Achse angetrieben wird, auf- und abwärts schwenkt.

Durch die Bestimmung dieser Befestigungsorte und dadurch, daß durch diese die beiden Treibstangen 11 gleich festgelegt werden, die ein und denselben Messerträgerbalken 12 mitnehmen, erreicht man eine Einregulierung des Hubes der Messerträgerbalken 12 und somit der zugehörigen Messer 25, so daß hierdurch die Öffnung des Faches eingestellt werden kann.

Durch die Bestimmung der genannten Befestigungsorte und dadurch, daß durch diese die beiden Treibstangen 11 ungleich lang bestimmt werden, die ein und denselben Messerträgerbalken 12 mitnehmen, befinden sich die beiden äußeren Enden eines Messerhängebalkens 12 nicht in derselben Höhe, so daß der Messerhängebalken eine bestimmte Neigung erhält, die notwendig sein kann, damit der Fachbildung eine bestimmte Neigung verliehen wird (Schrägfach).

Da die Messerträgerbalken 12 eine Neigung aufweisen können, wird der Nutzen sowohl der schwenkbaren Befestigungsstücke 10 und 10' als auch des Schwenkpunktes 15 und des hintersten Führungssystems deutlich, wobei ein (schmaleres) äußeres Ende 22 der Messerträgerbalken 12 zwischen den beiden Führungen 20 auf- und abwärts gleitet. Infolge der Neigung des Messerträgerbalkens gelangt dieses (schmalere) Ende in eine schiefen Sitz zwischen den Führungen 20; die Führung bleibt aber im allgemeinen erhalten, da ein ausreichend langes Stück des äußeren Endes 22 zwischen den Führungen verharrt, während der Wagen 14 nun unter einem anderen Winkel über den Schwenkpunkt 15 mit dem Messerträgerbalken 12 verbunden ist und somit ebenfalls wie zuvor die Führung weiterhin übernimmt.

In einer schematischen Ansicht (Figur 2) erkennt man von der Seite einen Satz komplementärer Nockenscheiben mit den zugehörigen Führungshebeln 4, die Treibstangen 11, die Messerträgerbalken 12 mit den Führungssytemen 14 und 20 und die Messer 25, wobei einer der Messerträgerbalken 12 geneigt angeordnet ist.

Ein Vorteil der Erfindung liegt in der Tatsache, daß diese gesamte Konstruktion oberhalb der Jacquardmaschine aufgebaut wird, so daß einerseits der gute Zugang zu den anderen Einzelteilen vor, hinter und unter der Jacquardmaschine nicht beeinträchtigt wird und andererseits der Antrieb durch Treibstangen 11 erfolgt, auf die ein Zug ausgeübt wird, was der Stabilität der Konstruktion zugute kommt.

Ein weiterer Vorteil der Konstruktion gemäß der Erfindung liegt in der Tatsache, daß der Antrieb der Messer in ziemlich einfacher Weise ohne zugehörige Hilfshebel oder Treibstangen geschieht, und daß auf jene Weise einzelne vertikale Bewegungen erfolgen.

Im folgenden wird der bevorzugte Einsatz des erfindungsgemäßen Antriebssystems bei einer Doppelhub-Jacquardmaschine noch kurz erläutert. Bei einer Doppelhub-Jacquardmaschine werden zur Erhöhung der Webgeschwindigkeit zwei Messeranordnungen eingesetzt, die mit doppelter Geschwindigkeit und gegenphasig auf- und abbewegt werden. In Fig. 1 ist mit 25a ein Messer einer der beiden Messeranordnungen und mit 25b ein Messer der anderen Messeranordnung dargestellt. Das Messer 25a ist an die Messerträgerbalken bzw. Messerhängebalken 12a und 12a' eines ersten Balkenpaares angehängt, und das Messer 25b an die Messerträgerbalken 12b und 12b' des zweiten Balkenpaares. Die in Fig. 1 links angeordneten beiden Messerträgerbalken 12a und 12b werden von dem bereits beschriebenen, in Fig. 1 mit 30 bezeichneten, linken Nockenantrieb (Nockenscheiben 3a und 3b mit zugeordneten Führungshebeln 4, 4') angetrieben und dementsprechend die in Fig. 1 rechten beiden Messerträgerbalken 12a' und 12b' vom Nockenantrieb 30'. Da beide Nockenantriebe 30, 30' gemeinsam von der Antriebsachse 1 angetrieben werden, laufen sie streng synchron. Die Nockenscheiben 3a und 3b beider Nockenantriebe 30 und 30' sind gleich ausgebildet und in gleicher Orientierung auf der Antriebsachse 1 drehfest angebracht. Wie Fig. 2 zeigt, ist die Nockenscheibe 3a im wesentlichen komplementär zur Nockenscheibe 3b ausgebildet (Spiegelsymmetrie zu einer in Fig. 2 mit S bezeichneten Symmetrieebene).

Der in den Figuren jeweils obere Führungshebel ist mit 4 und der jeweils untere Führungshebel mit 4' bezeichnet. Sämtliche Führungshebel sind jeweils als Doppelarmhebel ausgebildet mit Staffelung der beiden Arme in Richtung der Antriebsachse 1. Der in Fig. 2 vordere Arm 6a sowohl des oberen Führungshebels 4 als auch des unteren Führungshebels 4' tastet jeweils über die entsprechende Nockenrolle 8a die in Fig. 2 vordere Nockenscheibe 3a ab. Beide Nockenrollen 8a liegen einander in bezug auf die Drehachse der Antriebsachse 1 wenigstens angenähert diametral gegenüber. Dementsprechend tasten die beiden hinteren Arme 6b der beiden Führungshebel 4 und 4' die hintere Nockenscheibe 3b über die wiederum diametral gegenüberliegenden Nockenrollen 8b ab. Die Form der Nockenscheiben 3a und 3b ist nun derart auf die beiden Führungshebel 4 und 4' abgestimmt, daß sich beide Führungshebel 4 und 4' gegenphasig bewegen unter ständiger Anlage der jeweiligen Nockenrollen 8a und 8b jedes Arms 4 bzw. 4' an der zugeordneten Nockenscheibe 3a und 3b. Man erhält auf diese Weise eine Zwangssteuerung der beiden Führungshebel 4 und 4' bei deren Schwenkbewegung um die jeweilige Achse 5 in beiden Schwenkrichtungen. Vorspannfedern werden nicht benötigt; die maximale Arbeitsgeschwindigkeit ist nicht durch die Massenträgheit der Führungshebel 4 und 4' samt jeweils angeschlossenem Gestänge beschränkt.

Wie in Fig. 2 dargestellt ist, wird der vordere Messerträgerbalken 12b durch den unteren Führungshebel 4' angetrieben. Hierzu ist die in Fig. 2 rechte Treibstange 11 mit ihrem unteren Ende über ein Befestigungsmittel 10' mit dem Messerträgerbalken 12b im Bereich von dessen rechtem Ende verbunden, wobei das Befestigungsmittel 10'in wahlweiser Position innerhalb des sich in Längsrichtung des Messerträgerbalkens 12b erstreckenden Schlitzes 13 am Messerträgerbalken 12b befestigbar ist. Die Verbindung der rechten Treibstange 11 mit dem vorderen Arm 6a des Führungshebels 4' erfolgt über das Befestigungsmittel 10. Dieses ist ähnlich wie das Befestigungsmittel 10'in wahlweiser Position innerhalb des sich in Armlängsrichtung erstreckenden Schlitzes 9 des Arms 6a festlegbar. Zusätzlich kann die Treibstange 11 innerhalb des Befestigungsmittels 10 in Treibstangen-Längsrichtung verschoben und in wahlweiser Position festgelegt werden.

Schließlich sind beide Befestigungsmittel 10' und 10 derart ausgebildet, daß sie eine Schwenkbewegung der Treibstange 11 gegenüber dem Messerträgerbalken 12b sowie gegenüber dem Arm 6a um eine zur Drehachse der Antriebsachse 1 parallele Achse zulassen.

In entsprechender Weise ist der Messerträgerbalken 12b im Bereich seines in Fig. 2 linken Endes über die Treibstange 11 mit dem vorderen Arm 6a des oberen Führungshebels 4 verbunden. In der in Fig. 2 dargestellten Stellung der Nockenscheibe 3a, liegt die Rolle 8a des Arms 6a des unteren Führungshebels 4' gerade am von der Achse am weitesten entfernten Maximum der exzentrischen, ansonsten kreisförmigen, Nockenscheibe 3a an und dementsprechend die Rolle 8a des oberen Führungshebels 4 am Minimum. Im Laufe der weiteren Drehbewegung der Nockenscheibe 3a wird daher der untere Führungshebel 4' um seine Achse 5 entgegen dem Uhrzeigersinn verschwenken, der obere Arm 4 dagegen im Uhrzeigersinn. Dies hat zur Folge, daß der Messerträgerbalken 12b aus seiner in Fig. 2 dargestellten tiefsten Position nach oben angehoben wird.

Dementsprechend wird der hintere Messerträgerbalken 12a aus seiner in Fig. 2 dargestellten obersten Position bei Drehung der Antriebsachse 1 nach unten verschoben, da in der dargestellten Ausgangsstellung der Fig. 2 die Rolle 8b des unteren Führungshebels 4' am Minimum der Nockenfläche der hinteren Nockenscheibe 3b anliegt und dementsprechend die Rolle 8b des oberen Führungshebels 4 am Maximum der Nockenfläche. Eine strengläufige Gegenbewegung der Messerträgerbalken 12a und 12b ist die Folge. Da der dem Messerträgerbalken 12a zugeordnete Messerträgerbalken 12a' mit diesem synchron auf- und abbewegt wird, ergibt sich eine entsprechende lineare, vertikale Auf- und Abbewegung der an diesem Balkenpaar angebrachten Messeranordung (Messer 25b). Hierzu gegenläufig wird die am anderen Balkenpaar (Messerträgerbalken 12b, b') angebrachte Messeranordung (Messer 25a) vertikal auf- und abbewegt.

Aufgrund der Längeneinstellbarkeit der beiden, einem Messerträgerbalken 12 zugeordneten Treibstangen 11, läßt sich die Treibstangenhöhe sowie ggf. der Neigungswinkel der Treibstange wahlweise einstellen, insbesondere zur Herstellung eines Schrägfaches. Durch Verschieben des jeweiligen Befestigungsmittels 10 längs des jeweiligen Arms 6 entlang des Längsschlitzes 9 radial nach außen oder innen, läßt sich die Hubamplitude der zugehörigen Treibstange 11 wahlweise vergrößern bzw. verkleinern. Durch Einstellung unterschiedlichen Hubs der beiden, einem Messerträgerbalken zugeordneten Treibstagen 11, kann man erreichen, daß der zugehörige Messerträgerbalken neben einer vertikalen Linearbewegung auch noch eine Schwenkbewegung um eine zur Drehachse der Antriebsachse 1 parallele Achse durchführt. In seiner untersten Stellung verläuft der Messerträgerbalken 12 beispielsweise horizontal (entsprechend dem Messerträgerbalken 12a in Fig. 2) und in seiner obersten Stellung, im gewünschten Schrägfach, entsprechend geneigt (Messerträgerbalken 12b in Fig. 2).

Die Erfindung betrifft zusammenfassend ein System zum Antrieb der Messeranordnungen einer Offenfach-Jacquardmaschine, das vollständig oberhalb der Maschine aufgebaut wird, und das aus einer zentralen Antriebsachse besteht, die an beiden äußeren Enden eines Satz komplementärer Nockenscheiben antreibt, die jeweils mit zwei einander diametral gegenübergestellten Führungshebeln zusammenwirken. Diese führen zueinander in Gegenphase um eine querlaufende Symmetrieachse eine hin- und hergehende Schwenkbewegung zwischen ihren Armen aus. Mit jedem Paar Führungshebeln werden zwei Messerträgerbalken mit jenen Armen derart über Treibstangen verbunden, daß sie sich zueinander in Gegenphase in vertikalen, parallelen Flächen auf- und abwärtsbewegen. An jeweils zwei sich in Phase bewegenden Messerträgerbalken, die sich in Kettrichtung an den Gegenseiten der Maschine befinden, wird in der Einschlag- oder Schußrichtung eine Anzahl Messer aufgehängt. Um den Hub und die Neigung der Messerträgerbalken einzustellen, sind Hilfsmittel vorgesehen.

## Patentansprüche

1. Antriebssystem für die Messeranordnung einer Jacquardmaschine, insbesondere Doppelhub-Jacquardmaschine, mit einer Antriebsachse (1), die im wesentlichen parallel zur Längsrichtung der Messer (25) verläuft, **dadurch** **gekennzeichnet,** daß die Antriebsachse (1) oberhalb der Messer (25) angeordnet ist und an ihren beiden äußeren Enden je einen mit den Messern (25) verkoppelten Nockenantrieb (30,30') aufweist jeweils aus einem Satz aus zwei einander in ihrer Form entsprechenden, unterschiedlich orientierten Nockenscheiben (3), die je zwei diametral einander gegenübergelegene Führungshebel (4,4') antreiben.

2. Antriebssystem nach Anspruch 1,
**dadurch gekennzeichnet,** daß die Messer (25) der Messeranordnung mit ihrem einen Ende an wenigstens einem ersten Messerträgerbalken (12a; 12b) und mit ihrem anderen Ende an einem zweiten Messerträgerbalken (12a'; 12b') wenigstens eines Balkenpaares angebracht sind,
daß jeder der beiden Messerträger (12a,12'; 12b, 12') eines Balkenpaares im wesentlichen senkrecht zur Längsrichtung der Messer (25) verläuft und jeweils über zwei in Balken-Längsrichtung voneinander beabstandete Treibstangen (11) jeweils mit einem der Führungshebel (4,4') verbunden ist zum gleichphasigen Antrieb der beiden Messerbalken (12a, 12', 12b, 12b') eines Balkenpaares.

3. Antriebssystem nach Anspruch 2,
**dadurch gekennzeichnet,** daß zur Neigungs- und/oder Höheneinstellung des jeweiligen Messerträgerbalkens (12a, 12b; 12a', 12b') die beiden ihr zugeordneten Treibstangen (11) längeneinstellbar sind (längenverstellbare Befestigungsmittel 10, 10').

4. Antriebssystem nach Anspruch 2 oder 3,
**dadurch gekennzeichnet,** daß die Führungshebel (4,4') wenigstens jeweils einen Arm (6a, 6b) aufweisen, an welchem jeweils eine der Treibstangen (11) über in Hebellängsrichtung verstellbare Befestigungsmittel (10) anbringbar ist.

5. Antriebssystem nach einem der Ansprüche 2 bis 4,
**dadurch gekennzeichnet,** daß bei einer Doppelhub-Jacquardmaschine zwei Balkenpaare vorgesehen sind, daß beide Führungshebel (4) eines Nockenantriebs (30, 30') jeweils als Doppelarmhebel ausgebildet sind mit einem eine vordere Nockenscheibe (3) abtastenden Arm (6a) und einem eine hintere Nockenscheibe (3b) abtastenden hinteren Arm (6b), daß die beiden Nockenscheiben-Abtaststellen der beiden vorderen Arme (6a) und die beiden Nockenscheiben-Abtaststellen der beiden hinteren Arme (6b) jeweils in bezug auf die Nockenscheiben-Achse einander im wesentlichen diametral gegenüber liegen, daß der vordere Arm (6a) eines der beiden Führungshebel (4) und der hintere Arm (6a) des jeweils anderen Führungshebels (4) über zwei Treibstangen (11) mit einem Messerträgerbalken (12a) eines der beiden Balkenpaare verbunden ist, und daß der hintere Arm (6b) des einen Führungshebel (4) und der vordere Arm (6a) des anderen Führungshebels (4') über zwei Treibstangen (11) mit einem Messerträgerbalken (12a,b) des jeweils anderen Balkenpaares verbunden ist zur gegenphasigen Bewegung beider Balkenpaare.

6. Antriebssystem nach Anspruch 5, **dadurch gekennzeich****net,** daß jeder der beiden Arme (6) eines Führungshebels (4,4') gabelförmig ausgebildet ist und mittels einer Nockenrolle (8) die jeweilige Nockenscheibe (3) abtastet.

7. Antriebssystem nach einem der Ansprüche 2 bis 6,
**dadurch gekennzeichnet,** daß jeder Messerträgerbalken (12) während seiner Auf- und Abwärtsbewegung an dem einen äußeren Ende mit Hilfe eines Rollwagens (14) geführt wird, der aus zwei Platten (16) besteht, die parallel nebeneinander in der Verlängerung der Messerträgerbalken (12) liegen und zwischen sich vier Röllchen (17) aufweisen, die paarweise gegen eine vertikale Führungsschiene (19) anliegen, auf der sie derart rollen können, daß sich der Rollenwagen (14) nicht in Richtung der Messerträgerbalken (12) bewegen kann.

8. Antriebssystem einem der Ansprüche 2 bis 7,
**dadurch gekennzeichnet,** daß jeder Messerträgerbalken (12) während seiner Auf- und Abwärtsbewegung an seinem einen äußeren Ende zwischen zwei Führungen (19) geführt wird, die parallel zueinander und in Richtung zum anderen äußeren Ende hin hintereinander angeordnet sind.

9. Antriebssystem einem der Ansprüche 2 bis 8,
**dadurch gekennzeichnet,** daß die Verbindung zwischen den Armen der Führungshebel (4) und der Treibstangen (11) mit Hilfe schwenkbarer Befestigungsstücke (10) erfolgt, die in Schlitzen (9) zwischen den Gabeln (7) der Führungshebel (4) festlegbar sind, wobei sich jene Schlitze (9) in den Seitenrändern der genannten Gabeln (7) in ihrer Längsrichtung erstrecken und zulassen, daß die Befestigungsstücke (10) in den Schlitzen (9) an einem gewählten Ort festgelegt werden, und wobei die genannten Treibstangen (11) von den Befestigungsstücken (10) umfaßt werden und eine einstellbare Befestigungshöhe aufweisen, wozu sie in jenen Öffnungen verschiebbar sind.

10. Antriebssystem nach einem der Ansprüche 2 bis 9,
**dadurch gekennzeichnet,** daß die Verbindung zwischen den Treibstangen (11) und den Messerträgerbalken (12) durch schwenkbare Befestigungsstücke (10') erfolgt, die mit den Treibstangen (11) fest verbunden sind und in Schlitzen (13) festgesetzt werden, wobei sich jene Schlitze (13) in Längsrichtung der Messerträgerbalken (12) erstrecken und zulassen, daß die Befestigungsstücke (10') in jenen Schlitzen (13) an einem gewählten Ort befestigt werden.

11. Antriebssystem nach einem der Ansprüche 2 bis 10,
**dadurch gekennzeichnet,** daß an den Messerträgerbalken (12) Befestigungsmittel (23) vorgesehen sind, die der schwenkbaren Aufhängung mindestens eines Trägers (24) dienen, der in der Verlängerung der Treibstangen (11) befestigt wird, wobei jeder Träger (24) das äußere Ende eines sich in der Schußrichtung erstreckenden Messers (25) trägt, das an seinem anderen Ende von einem identischen Träger (24) getragen wird, der mit dem Satz Nockenscheiben (3) an der anderen Seite der Antriebsachse (1) zusammenwirkt und sich mit dem erstgenannten Träger (24) in Phase auf- und abwärts bewegt.

12. Offenfach-Doppelhubjacquardmaschine, die mit einem Antriebssystem für die Messeranordnungen gemäß einem der vorhergehenden Ansprüche versehen ist.

## Claims

1. Drive system for the knife arrangement of a jacquard machine, especially a double-lift jacquard machine, with a driveshaft (1) which extends essentially parallel to the longitudinal direction of the knives (25), characterised in that the drive shaft (1) is arranged above the knives (25) and has, at each of its two outer ends, a cam drive (30, 30') coupled to the knives (25) and respectively consisting of a set of two differently oriented cam discs (3) which correspond to one another in their shape and which respectively drive two guide levers (4, 4') located diametrically opposite one another.

2. Drive system according to Claim 1, characterised in that the knives (25) of the knife arrangement are attached at one end to at least one first knife carrier beam (12a; 12b) and at their other end to a second knife carrier beam (12a'; 12b') of at least one pair of beams, in that each of the two knife carriers (12a', 12'; 12b, 12') of a pair of beams extends essentially perpendicularly to the longitudinal direction of the knives (25) and is respectively connected to one of the guide levers (4, 4') via two driving rods (11) located at a distance from one another in the longitudinal direction of the beams, for the in-phase drive of the two knife beams (12a, 12a', 12b, 12b') of a pair of beams.

3. Drive system according to Claim 2, characterised in that, for adjusting the inclination and/or height of the respective knife carrier beam (12a, 12b; 12a', 12b'), the length of the two driving rods (11) assigned thereto is adjustable (fastening means 10, 10' of adjustable length).

4. Drive system according to Claim 2 or 3, characterised in that the guide levers (4, 4') each have at least one arm (6a, 6b), to which one of the driving rods (11) can be respectively attached via fastening means (10) adjustable in the longitudinal direction of the levers.

5. Drive system according to one of Claims 2 to 4, characterised in that, in a double-lift jacquard machine, two pairs of beams are provided, in that the two guide levers (4) of a cam drive (30, 30') are each designed as a double-armed lever, with an arm (6a) sensing a front cam disc (3) and with a rear arm (6b) sensing a rear cam disc (3b), in that the two cam-disc sensing points of the two front arms (6a) and the two cam-disc sensing points of the two rear arms (6b) are respectively located essentially diametrically opposite one another in respect of the cam-disc axis, in that the front arm (6a) of one of the two guide levers (4) and the rear arm (6b) of the other respective guide lever (4) are connected via two driving rods (11) to a knife carrier beam (12a) of one of the two pairs of beams, and in that the rear arm (6b) of one guide lever (4) and the front arm (6a) of the other guide lever (4') are connected via two driving rods (11) to a knife carrier beam (12a, b) of the other respective pair of beams, for the movement of the two pairs of beams in phase opposition.

6. Drive system according to Claim 5, characterised in that each of the two arms (6) of a guide lever (4, 4') is made fork-shaped, and the respective cam disc (3) is sensed by means of a cam roller (8).

7. Drive system according to one of Claims 2 to 6, characterised in that each knife carrier beam (12) is guided, during its up-and-down movement, at one outer end by means of a rolling carriage (14) consisting of two plates (16) which are parallel and next to one another in the extension of the knife carrier beams (12) and which have between them four small rollers (17) which bear in pairs against a vertical guide rail (19), on which they can roll in such a way that the rolling carriage (14) cannot move in the direction of the knife carrier beams (12).

8. Drive system according to one of Claims 2 to 7, characterised in that each knife carrier beam (12) is guided, during its up-and-down movement, at its one outer end between two guides (19) which are arranged parallel to one another and one behind the other in the direction of the other outer end.

9. Drive system according to one of Claims 2 to 8, characterised in that the connection between the arms of the guide levers (4) and the driving rods (11) is made by means of pivotable fastening pieces (10) which can be fixed in slots (9) between the forks (7) of the guiding levers (4), those slots (9) extending in the side edges of the said forks (7) in their longitudinal direction and allowing the fastening pieces (10) to be fixed at a selected point in the slots (9), and the said driving rods (11) being surrounded by the fastening pieces (10) and having an adjustable fastening height, for which purpose they are displaceable in those orifices.

10. Drive system according to one of Claims 2 to 9, characterised in that the connection between the driving rods (11) and the knife carrier beams (12) is made by means of pivotable fastening pieces (10') which are connected firmly to the driving rods (11) and which are fixed in slots (13), those slots (13) extending in the longitudinal direction of the knife carrier beams (12) and allowing the fastening pieces (10') to be fastened at a selected point in those slots (13).

11. Drive system according to one of Claims 2 to 10, characterised in that there are provided on the knife carrier beams (12) fastening means (23) which serve for the pivotable suspension of at least one carrier (24) which is fastened in the extension of the driving rods (11), each carrier (24) carrying the outer end of a knife (25) which extends in the weft direction and which is carried at its other end by an identical carrier (24) which cooperates with the set of cam discs (3) on the other side of the driveshaft (1) and which moves up and down in phase with the first-mentioned carrier (24).

12. Open-shed double-lift jacquard machine, which is provided with a drive system for the knife arrangements according to one of the preceding claims.

## Revendications

1. Système d'entraînement pour les dispositifs à couteaux d'un métier jacquard, en particulier d'un métier jacquard à double lève, équipé d'un arbre d'entraînement (1) qui s'étend en substance parallèlement à la direction longitudinale des couteaux (25), caractérisé en ce que l'arbre d'entraînement (1) est agencé au-dessus des couteaux (25) et présente à ses deux extrémités externes, respectivement, un système d'entraînement à came (30, 30') accouplé aux couteaux (25), lequel système d'entraînement est respectivement constitué d'un jeu de deux disques à came (3) de forme mutuelle correspondante, mais orientés différemment, qui entraînent respectivement deux leviers de guidage (4, 4') diamétralement opposés.

2. Système d'entraînement selon la revendication 1, caractérisé en ce que les couteaux (25) du dispositif à couteaux est monté par une de ses extrémités sur au moins une première barre porte-couteau (12a, 12b) et par son autre extrémité sur une seconde barre porte-couteau (12a', 12b') d'au moins une paire de barres, chacune des deux barres porte-couteau (12a', 12b') d'une paire de barres s'étend en substance perpendiculairement à la direction longititudinale des couteaux (25) et est reliée respectivement via deux bielles (11) écartées l'une de l'autre dans la direction longitudinale des barres, respectivement, à l'un des leviers de guidage (4,4') pour entraîner en phase les deux barres porte-couteau (12a, 12a', 12b, 12b') d'une paire de barres.

3. Système d'entraînement selon la revendication 2, caractérisé en ce que, pour régler l'inclinaison et/ou la hauteur de la barre porte-couteau respective (12a, 12b; 12a', 12b'), les deux bielles (11) qui leur sont affectées peuvent être réglées en longueur (moyens de fixation 10, 10' réglables en longueur).

4. Système d'entraînement selon la revendication 2 ou 3, caractérisé en ce que les leviers de guidage (4, 4') présentent au moins respectivement un bras (6a, 6b) sur lequel peuvent être fixées respectivement des bielles (11) via des moyens de fixation (10) réglables dans la direction longitudinale des leviers.

5. Système d'entraînement selon l'une quelconque des revendications 2 à 4, caractérisé en ce qu'il est prévu dans un métier jacquard à double lève deux paires de barres, les deux leviers de guidage (4) d'un système d'entraînement à came (30, 30') sont conformés respectivement en levier à double bras avec un bras avant (6a) qui palpe un disque à came avant (3) et un bras arrière (6b) qui palpe un disque à came arrière (3b), les deux positions de palpage des disques à came des deux bras avant (6a) et les deux positions de palpage des disques à came des deux bras arrière (6b) étant opposées en substance diamétralement, le bras avant (6a) d'un des deux leviers de guidage (4) et le bras arrière (6a) de l'autre levier de guidage respectif (4) sont reliés via deux bielles (11) à une barre porte-couteau (12a) d'une des deux paires de barres, et le bras arrière (6b) du premier levier de guidage (4) et le bras avant (6a) de l'autre levier de guidage (4') sont reliés via deux bielles (11) à une barre porte-couteau (12a, b) de l'autre paire respective de barres pour déplacer les deux paires de barres à contre-phase.

6. Système d'entraînement selon la revendication 5, caractérisé en ce que chacun des deux bras (6) d'un levier de guidage (4, 4') a une forme d'étrier et palpe le disque à came respectif (3) via un galet à came (8).

7. Système d'entraînement selon l'une quelconque des revendications 2 à 6, caractérisé en ce que chaque barre porte-couteau (12) est guidée au cours de son déplacement vers le haut et vers le bas sur la première extrémité externe à l'aide d'un chariot roulant (14), qui est constitué de deux plaques (16), qui se trouvent parallèlement l'une à côté de l'autre dans le prolongement des barres porte-couteau (12) et présentent entre elles quatre galets (17) qui s'appliquent par paires contre une coulisse verticale (19) sur laquelle ils peuvent rouler en sorte que le chariot roulant (14) ne puisse se déplacer dans la direction des barres porte-couteau (12).

8. Système d'entraînement selon l'une quelconque des revendications 2 à 7, caractérisé en ce que chaque barre porte-couteau (12) est guidée au cours de son déplacement vers le haut et vers le bas à sa première extrémité externe entre deux glissières (19) qui sont agencées parallèlement l'une à l'autre et l'une derrière l'autre dans la direction de l'autre extrémité externe.

9. Système d'entraînement selon l'une quelconque des revendications 2 à 8, caractérisé en ce que la liaison entre les bras des leviers de guidage (4) et les bielles (11) se fait par des pièces de fixation pivotantes (10) qui peuvent être fixées dans les fentes (9) entre les étriers (7) des leviers de guidage (4), cette fente (9) s'étendant dans les bords latéraux des étriers mentionnés (7) dans leur direction longitudinale et permettant que les pièces de fixation (10) puissent être fixées dans les fentes (9) en un point choisi, les bielles (11) mentionnées étant entourées par les pièces de fixation (10) et présentant une hauteur de fixation réglable en sorte qu'elles puissent être déplacées dans ces ouvertures.

10. Système d'entraînement selon l'une quelconque des revendications 2 à 9, caractérisé en ce que la liaison entre les bielles (11) et les barres porte-couteau (12) se fait par des pièces de fixation pivotantes (10'), qui sont reliées fixes aux bielles (11) et peuvent être fixées dans des fentes (13) s'étendant dans la direction longitudinale des barres porte-couteau (12) en sorte de permettre que les pièces de fixation (10') puissent être fixées dans ces fentes (13) en un point choisi.

11. Système d'entraînement selon l'une quelconque des revendications 2 à 10, caractérisé en ce qu'il est prévu sur les barres porte-couteau (12) des moyens de fixation (23) qui servent à suspendre à pivotement au moins un support (24), qui est fixé dans le prolongement des bielles (11), chaque support (24) portant l'extrémité externe d'un couteau (25) s'étendant dans la direction de la trame, qui est porté à son autre extrémité par un support identique (24) qui coopère avec le jeu de disques à came (3) sur l'autre côté de l'arbre d'entraînement (1) et se déplace vers le haut et vers le bas en phase avec le support (24) mentionné en premier lieu.

12. Métier jacquard à double lève et à foule ouverte, pourvu d'un système d'entraînement des dispositifs à couteaux selon l'une quelconque des revendications précédentes.
